# EUROPÄISCHE PATENTSCHRIFT

(11) **EP 2 423 594 B1**
(45) Veröffentlichungstag und Bekanntmachung des Hinweises auf die Patenterteilung: **16.03.2016**
(21) Anmeldenummer: 11006748.5
(22) Anmeldetag: 18.08.2011
(51) Int. Cl.: F23N 5/00, F23N 1/02

(54) **Verfahren zum Überwachen eines Brenngas-Luft-Verbundes insbesondere eines Heizgerätes**
Method for monitoring a fuel-air device, in particular a heating device
Procédé de surveillance d'un dispositif combustible-air, notamment d'un appareil de chauffage

(30) Priorität: 27.08.2010 DE 102010035687; 01.03.2011 AT 2672011
(43) Veröffentlichungstag der Anmeldung: 29.02.2012
(73) Patentinhaber: Vaillant GmbH, 42859 Remscheid (DE)
(72) Erfinder: Wodke, Matthias, 42289 Wuppertal (DE); Wriske, Jochen, 42857 Remscheid (DE); Hietkamp, Albert, 7828 BB-Emmen (NL); Munsterhuis, Wim, 7751 GP Dalen (NL)
(74) Vertreter: Hocker, Thomas

(56) Entgegenhaltungen:
- EP-A1- 0 697 565

## Beschreibung

Die Erfindung bezieht sich auf ein Verfahren zum Überwachen eines Brenngas-Luft-Verbundes insbesondere eines Heizgerätes.

Bei Heizgeräten, die zwischen einer Minimallast und einer Maximallast betrieben werden, ist häufig festzustellen, dass es bei kleinen Belastungen zu erhöhten Kohlenmonoxidemissionen kommt, während bei höheren Belastungen eine saubere Verbrennung vorliegt.

Der Erfindung liegt die Aufgabe zugrunde, hohe Kohlenmonoxidemissionen bei geringen Brennerbelastungen zu vermeiden.

Dies wird gemäß den Merkmalen des unabhängigen Anspruchs 1 dadurch gelöst, dass beim Betrieb des Brenners auch die Kohlenmonoxidemissionen gemessen werden und in dem Fall, in dem die Kohlenmonoxidemissionen bei geringer Belastung einen bestimmten Grenzwert überschreiten, die Belastung angehoben wird, bis die Kohlenmonoxidemissionen einen anderen Grenzwert unterschreiten.

Ein Verfahren gemäß dem Oberbegriff des Anspruchs 1 ist aus EP 0 697 565 A1 bekannt.

Die Erfindung wird nun anhand der Figuren detailliert erläutert.

Figur 1 zeigt einen brenngasbetriebenen Brenner 1 mit einem verbundenen Brenngas-Luft-Verbund 2. Dieser Brenngas-Luft-Verbund 2 besteht aus einem Gebläse 4, das in einer Verbrennungsluftleitung 5 angeordnet ist. In der Verbrennungsluftleitung 5 stromauf des Gebläses 4 ist ein Venturi 6 angeordnet. In diesen Venturi 6 mündet eine Brenngasleitung 7, in der sich ein erstes und zweites, in Reihe geschaltetes Gasventil 8, 9 befinden. Zwischen den beiden Gasventilen 8, 9 ist eine Messleitung 10 angeordnet, die mit einem Volumenstrom- oder Drucksensor 11 verbunden ist. Der Volumenstrom- oder Drucksensor 11 ist auch mit der Umgebung verbunden. Der Brenner 1 ist von einem Wärmetauscher 13 zur Abkühlung der Abgase des Brenners 1 umgeben. Dem Wärmetauscher 13 folgt stromabwärts eine Abgasleitung 14, in der sich ein Kohlenmonoxidsensor 3 befindet.

Das Gebläse 4 sowie die Gasventile 8, 9 sind mit Antriebs- beziehungsweise Stellmotoren mit Drehzahl- beziehungsweise Schritterfassung ausgestattet. Diese sind mit einer Regelung 12 verbunden. Diese Regelung 12 ist ebenfalls mit dem Volumenstrom- oder Drucksensor 11 sowie dem Kohlenmonoxidsensor 3 in der Abgasleitung des Brenners 1 verbunden.

Beim Betrieb wird von dem Gebläse 4 zunächst Verbrennungsluft angesaugt und dem Brenner 1 zugeführt. Dann wird Brenngas über die beiden Gasventile 8, 9 und die Brenngasleitung 7 in den Venturi 6 geleitet, wo das Brenngas sich mit der Verbrennungsluft vermischt und über das Gebläse 4 in den Brenner 1 gelangt. Das Brenngas-Luft-Gemisch wird außerhalb des Brenners 1 von einer nicht dargestellten Zündelektrode gezündet und verbrannt. Die heißen Abgase des Brenners 1 werden in dem Wärmetauscher 13 abgekühlt und durch die Abgasleitung 14 in die Umgebung geleitet.

Je nach gewünschter Brennerlast gibt die Regelung 12 ein Signal an die Motoren des zweiten Gasventils 9 und des Gebläses 4, wobei die Öffnung des zweiten Gasventils 9 und der Drehzahl des Gebläses monoton stetig voneinander vorgegeben werden.

Die Kalibrierung des Brenngas-Luft-Verbunds 2 mittels des Kohlenmonoxidsensors 3 ist beispielsweise aus DE 10319835 A1 bekannt.

Um Druck- und Dichteänderungen zwischen Brenngas und Verbrennungsluft auszugleichen, wird bei einem bestimmten Belastungspunkt, der durch eine bestimmte Stellung des Motors des ersten Gasventils 8 vorgegeben ist, das zweite Gasventil 9 solange geöffnet beziehungsweise geschlossen, bis der Volumenstrom- oder Drucksensor 11 keinen Durchfluss beziehungsweise keine Druckdifferenz misst.

Alternativ könnte der Gas-Luft-Verbund auch mechanisch mittels eines Servo-Gasregelventils erfolgen.

Zur Anpassung des Brenngas-Luft-Verbundes 2 an unterschiedliche Gasarten wird das erste Gasventil 8 solange stetig geöffnet beziehungsweise geschlossen, bis hygienische Verbrennungsbedingungen, das heißt niedrige Kohlenmonoxidemissionen vorliegen. Das zweite Gasventil 9 wird hierbei derart stetig geöffnet beziehungsweise geschlossen, dass der Volumenstrom- oder Drucksensor 11 keinen Durchfluss beziehungsweise keine Druckdifferenz misst. Eine solche Kalibrierung erfolgt vorzugsweise bei hoher Belastung P, bei der Inbetriebnahme und / oder in regelmäßigen Zeitabständen.

Figur 2 zeigt typische Kohlenmonoxid- und Kohlendioxidwerte beim Betrieb des brenngasbetriebenen Brenners 1, der in einem Bereich zwischen einer Minimallast Pₘᵢₙ und einer Maximallast Pₘₐₓ betrieben wird. Bei hoher Belastung P sind die Kohlenmonoxid- (CO) und Kohlendioxidemissionen (CO₂) nahezu konstant. Bei einer hygienischen Verbrennung sollten der Anteil des Kohlendioxids im Abgas etwa 9,2 % betragen. Bei kleinen Belastungen kann es jedoch zu einer signifikanten Veränderung des Kohlendioxidanteils kommen; dies ist in Figur 2 durch die schraffierte Fläche dargestellt. Die Ursache hierfür ist, dass sich bei kleinen Belastungen das System aufgrund der Fertigungstoleranzen und Messgenauigkeit der Sensorik nicht stets linear verhält. Dies wiederum kann zu einem erheblichen Anstieg der Kohlenmonoxidemissionen führen. In Figur 2 ist für eine starke CO₂-Abweichung ein typischer CO-Verlauf dargestellt.

Bei der oben erwähnten Kalibrierung des Brenngas-Luft-Verbunds 2 mittels des Motors des ersten Gasventils 8 erfolgt näherungsweise eine Parallelverschiebung der CO₂-Kurve beziehungsweise des CO₂-Bereichs.

Gemäß dem erfinderischen Verfahren werden beim Betrieb des Brenners 1 die Kohlenmonoxidemissionen des Abgases des Brenners 1 mittels des Kohlenmonoxidsensors 3 gemessen. In dem Fall, in dem die Emissionen einen ersten bestimmten Grenzwert CO_{Grenz1} überschreiten und gleichzeitig eine geringe Belastung vorliegt, wird die Belastung P erhöht bis die Kohlenmonoxidemissionen des Abgases des Brenners 1 einen zweiten bestimmten Grenzwert CO_{Grenz2} unterschreiten. Hierdurch ergibt sich für den weiteren Betrieb eine neue minimale Belastung P_{min,2} oder die Maximallast Pₘₐₓ wird erreicht. Unter einer geringen Belastung wird insbesondere eine Belastung verstanden, die kleiner als die Hälfte des arithmetischen Mittels zwischen Minimallast Pₘᵢₙ und einer Maximallast Pₘₐₓ ist.

In dem Fall, in dem die Maximallast Pₘₐₓ erreicht wird, bevor die Kohlenmonoxidemissionen des Abgases des Brenners 1 einen zweiten bestimmten Grenzwert CO_{Grenz2} unterschreiten, wird der Brenner abgeschaltet, um einen unhygienischen Betrieb zu vermeiden.

Die Erfindung ist nicht nur auf den dargestellten Brenngas-Luft-Verbund mit Nulldruckregelung begrenzt, sondern kann auch bei jedem anderen Brenngas-Luft-Verbund angewendet werden.

### Bezugszeichenliste

Brenner 1
Brenngas-Luft-Verbund 2
Kohlenmonoxidsensor 3
Gebläse 4
Verbrennungsluftleitung 5
Venturi 6
Brenngasleitung 7
erstes Gasventil 8
zweites Gasventil 9
Messleitung 10
Volumenstrom- oder Drucksensor 11
Regelung 12
Wärmetauscher 13
Abgasleitung 14

## Patentansprüche

1. Verfahren zum Betreiben eines brenngasbetriebenen Brenners (1) mit einem Brenngas-Luft-Verbund (2) und einem Kohlenmonoxidsensor (3) in der Abgasleitung des Brenners (1), wobei der Brenner in einem Bereich zwischen einer Minimallast Pₘᵢₙ und einer Maximallast Pₘₐₓ betrieben wird, **dadurch gekennzeichnet, dass** die Kohlenmonoxidemissionen des Abgases des Brenners (1) mittels des Kohlenmonoxidsensors (3) gemessen werden und in dem Fall, in dem die Emissionen einen ersten bestimmten Grenzwert CO_{Grenz1} überschreiten bei gleichzeitig einer Belastung, die kleiner als die Hälfte des arithmetischen Mittels zwischen Minimallast Pₘᵢₙ und einer Maximallast Pₘₐₓ ist, die Belastung erhöht wird, bis die Kohlenmonoxidemissionen des Abgases des Brenners (1) einen zweiten bestimmten Grenzwert CO_{Grenz2} unterschreiten oder die Maximallast Pₘₐₓ erreicht wird.

2. Verfahren zum Betreiben eines brenngasbetriebenen Brenners (1) nach Anspruch 1, **dadurch gekennzeichnet, dass** in dem Fall, in dem die Maximallast Pₘₐₓ erreicht wird, bevor die Kohlenmonoxidemissionen des Abgases des Brenners (1) einen zweiten bestimmten Grenzwert CO_{Grenz2} unterschreiten, der Brenner abgeschaltet wird.

## Claims

1. Method for the operation of a fuel gas-operated burner (1) having a fuel gas-air network (2) and a carbon monoxide sensor (3) in the exhaust gas line of the burner (1), wherein the burner is operated in a range between a minimum load Pₘᵢₙ and a maximum load Pₘₐₓ, **characterised in that** the carbon monoxide emissions of the exhaust gas of the burner (1) are measured by means of the carbon monoxide sensor (3) and, in the event of the emissions simultaneously exceeding a first determined threshold value CO_{Grenz1} under a load which is less than half of the arithmetical mean between minimum load Pₘᵢₙ and a maximum load Pₘₐₓ, the load is increased until the carbon monoxide emissions of the exhaust gas of the burner (1) fall below a second determined threshold value CO_{Grenz2} or until the maximum load Pₘₐₓ is reached.

2. Method for the operation of a fuel gas-operated burner (1) according to claim 1, **characterised in that,** in the event of the maximum load Pₘₐₓ being reached before the carbon monoxide emissions of the exhaust gas of the burner (1) fall below a second determined threshold value CO_{Grenz2}, the burner is switched off.

## Revendications

1. Procédé d'exploitation d'un brûleur (1) fonctionnant au gaz combustible équipé d'un combiné gaz combustible/air (2) et d'un capteur d'oxyde de carbone (3) dans la conduite des gaz de combustion du brûleur (1), le brûleur étant exploité dans une plage comprise entre une charge minimum Pₘᵢₙ et une charge maximum Pₘₐₓ, **caractérisé en ce que** les émissions d'oxyde de carbone des gaz d'échappement du brûleur (1) sont mesurées au moyen du capteur d'oxyde de carbone (3) et, si les émissions dépassent une première valeur seuil déterminée COₛₑᵤᵢₗ₁ en cas d'une charge inférieure à la moitié de la moyenne arithmétique entre la charge minimum Pₘᵢₙ et une charge maximum Pₘₐₓ, la charge est augmentée jusqu'à ce que les émissions d'oxyde de carbone des gaz d'échappement du brûleur (1) dépassent la limite inférieure d'une seconde valeur seuil déterminée COₛₑᵤᵢₗ₂ ou atteignent la charge maximum Pₘₐₓ.

2. Procédé d'exploitation d'un brûleur fonctionnant au gaz combustible (1) selon la revendication 1, **caractérisé en ce que,** si la charge maximum Pₘₐₓ est atteinte avant que les émissions d'oxyde de carbone des gaz d'échappement du brûleur (1) ne dépassent la limite inférieure d'une seconde valeur seuil déterminée COₛₑᵤᵢₗ₂, le brûleur est arrêté.
